# EUROPÄISCHE PATENTSCHRIFT

(11) **EP 2 792 274 B1**
(45) Veröffentlichungstag und Bekanntmachung des Hinweises auf die Patenterteilung: **24.02.2016**
(21) Anmeldenummer: 14156601.8
(22) Anmeldetag: 25.02.2014
(51) Int. Cl.: A47B 96/06

(54) **Fachbodenträger mit zweistufiger Abstützung**
Bracket with two stage support
Porte tablette avec support à deux niveaux

(30) Priorität: 16.04.2013 DE 202013101617 U
(43) Veröffentlichungstag der Anmeldung: 22.10.2014
(73) Patentinhaber: Häfele GmbH & Co KG, 72202 Nagold (DE)
(72) Erfinder: Nitschmann, Gunter, 72202 Nagold (DE)
(74) Vertreter: Kohler Schmid Möbus Patentanwälte

(56) Entgegenhaltungen:
- DE-U1- 9 100 135
- DE-U1- 20 302 306
- DE-U1-202004 000 475
- DE-U1-202007 007 637
- FR-A1- 2 336 103

## Beschreibung

Die Erfindung betrifft einen Fachbodenträger zur Befestigung an einer Korpuswand aus Holz oder Holzwerkstoff, umfassend ein Winkelstück mit einem in Montagelage vertikalen Schenkel und einem in Montagelage horizontalen Schenkel und einen Wandzapfen zum Einsetzen in eine Bohrung der Korpuswand, der an der Außenseite des vertikalen Schenkels horizontal abstehend angeformt ist.

Bei bekannten Fachbodenträgern dieser Art sind die Außenseiten der beiden Schenkel rechtwinklig zueinander angeordnet. Meist wird der Wandzapfen dieser bekannten Bodenträger bei Belastung kontinuierlich aus der Bohrung herausgezogen. Um dies zu hindern, sind am Wandzapfen oben sogenannte Keilnasen angeformt, die sich in die Bohrungswandung einschneiden und dadurch den Wandzapfen besser in der Bohrung verankern sollen.

Aus der DE 91 00 135 U1 ist ein mehrteiliger Tragarm für Borde von Regalsystemen mit senkrechten Raster-Lochschienen zur Aufnahme der Tragarme bekannt. Der Tragarm umfasst ein Einhängeteil aus einem etwa rechteckförmigen Profilkörper, der unter Ausbildung von mindestens einer schlitzförmigen, sich von einem Ende des Profilkörpers erstrechenden Ausnehmung zwei in Profilkörper Längsrichtung parallel zueinander verlaufende, zungenförmige Einsteckabschnitte und an seinem anderen Ende zwei im Abstand voneinander angeordnete Lochschienen-Eingriffarme aufweist, von denen der obere Eingriffarm zu dem unteren Eingriffarm eine leicht geneigte Stellung einnimmt und an seinem dem unteren Eingriffarm zugekehrten Rand zwei im Abstand voneinander angeordnete, quer zur Eingriffarmlängsrichtung verlaufende Halteschlitze, die mit ihren mittigen Längsachsen schräg zueinander verlaufend sind, und der untere Eingriffarm an seinem außen liegenden Rand zwei in etwa quer zur Eingriffarmlängsrichtung verlaufende Halteschlitze aufweist, die mit ihren mittigen Längsachsen schräg zueinander verlaufen und in einem Abstand voneinander angeordnet sind.

Weiterhin ist aus der DE 20 2007 007 637 U1 ein Tablarhalter zur Abstützung eines Tablars bekannt. Der Tablarhalter besitzt die Form eines Winkelstücks mit zwei zueinander rechtwinkligen Schenkeln, wobei ein erster der beiden Schenkel auf seiner Außenseite mit einem hakenförmigen Vorsprung und einem davon beabstandeten ersten zapfenförmigen Vorsprung versehen ist, über die der Tablarhalter so an einer gelochten Wand anbringbar ist, dass der erste Schenkel mit seiner Außenseite schließlich an der Wand anliegt und mit dieser ausgerichtet ist, während der zweite Schenkel zur Aufnahme des Tablars sich senkrecht von der Wand weg erstreckt, wobei der hakenförmige Vorsprung im Verlauf einer Schwenkbewegung des Tablarhalters durch ein Wandloch hindurchführbar ist, um mit seinem freien Ende mit der vom Tablarhalter abgewandten Wandseite in Anlage zu kommen, und der erste zapfenartige Vorsprung am Ende der Schwenkbewegung in ein anderes Wandloch einsteckbar ist.

Es die Aufgabe der vorliegenden Erfindung, einen Fachbodenträger der eingangs genannten dahingehend weiterzubilden, dass er noch besser in der Bohrung verankert werden kann.

Diese Aufgabe wird erfindungsgemäß dadurch gelöst, dass die Außenseiten der beiden Schenkel einen Winkel α zwischen 85° und 88°, insbesondere von ca. 87°, einschließen und dass die Außenseite des vertikalen Schenkels unterhalb des horizontalen Wandzapfens einen Vorsprung zur Anlage an der Korpuswand (so genannte "variable Abstützung") aufweist, dessen Stirnseite mit der Außenseite des horizontalen Schenkels einen Winkel ß einschließt, der größer als der Winkel α und maximal 90° ist.

Erfindungsgemäß beträgt der Winkel zwischen der Auflageseite des horizontalen Schenkels und der Abstützungsseite des vertikalen Schenkels weniger als 90°, nämlich zwischen 85° und 88°. Der über die Außenseite des vertikalen Schenkels vorstehende kleine Vorsprung definiert eine erste Abstützstufe des vertikalen Schenkels von vorzugsweise 90° und wird bei Belastung in die Korpuswand eingedrückt, bis die Abstützungsseite des vertikalen Schenkels an der Korpuswand anliegt. Aufgrund der nun leicht nach unten geneigten horizontalen Auflageseite liegt der Auflagepunkt eine aufliegenden Fachbodens auf dem horizontalen Schenkel nahe der Korpuswand, so dass eine relativ geringe Hebelwirkung auf den horizontalen Schenkels ausgeübt wird.

Bevorzugt schließt sich der Vorsprung unmittelbar an den horizontalen Wandzapfen an und geht zumindest seitlich und/oder unten in die Außenseite des vertikalen Schenkels über.

Vorzugsweise weist das freie Ende des horizontalen Wandzapfens auf seiner Oberseite eine oder mehrere radial nach außen vorstehende Schneiden (z.B. Keilnasen) auf, die sich in die obere Bohrungswandung der Bohrung einschneiden können, um den Fachbodenträger in der Bohrung der Korpuswand zu verankern.

Weiterhin bevorzugt weist der Wandzapfen auf seiner Unterseite einen Auflageabschnitt auf, der über einen nach innen zurückversetzten Hinterschnitt in die Außenseite des vertikalen Schenkels übergeht. Der Hinterschnitt erleichtert das Abkippen des Auflageabschnitts auf der unteren Bohrungswandung und kann sich mit seinem scharfkantigen Rand in die untere, vordere Bohrungswandung eingraben, wodurch der Hinterschnitt mit Holz der Korpuswand ausgefüllt wird und das Herausziehen des Wandzapfens aus der Bohrung zusätzlich verhindert wird.

Im Falle eines Fachbodens mit einer unterseitigen Bohrung kann an der Außenseite des horizontalen Schenkels ein vertikal nach oben abstehender Haltezapfen angeformt sein, auf den dann der Fachboden mit seiner Bohrung aufgesetzt wird. Im Falle eines Glasbodens kann an der Außenseite des horizontalen Schenkels ein Gummipuffer als Auflage für den Glasboden vorgesehen sein.

Die Erfindung betrifft auch die Anordnung mit einer Korpuswand, einem Fachboden und mit einem erfindungsgemäßen Fachbodenträger, der mit seinem horizontalen Wandzapfen in einer Bohrung der Korpuswand verankert ist, wobei der Fachboden auf dem horizontalen Schenkel des Fachbodenträgers aufliegt und wobei der Vorsprung des Fachbodenträgers in die Außenseite der Korpuswand eingedrückt ist.

Vorzugsweise greifen die Schneidrippen des Wandzapfens in die obere Bohrungswandung der Korpuswand ein, und der Hinterschnitt des Wandzapfens ist in die untere Bohrungswandung der Korpuswand eingegraben.

Weitere Vorteile der Erfindung ergeben sich aus der Beschreibung, den Ansprüchen und der Zeichnung. Ebenso können die vorstehend genannten und die noch weiter aufgeführten Merkmale je für sich oder zu mehreren in beliebigen Kombinationen Verwendung finden. Die gezeigte und beschriebene Ausführungsform ist nicht als abschließende Aufzählung zu verstehen, sondern hat vielmehr beispielhaften Charakter für die Schilderung der Erfindung.

Es zeigen:
- Fign. 1a-1c: den erfindungsgemäßen Fachbodenträger in einer Seitenansicht (Fig. 1a) und in zwei perspektivischen Ansichten (Fign. 1b, 1c); und
- Fign. 2a-2c: den erfindungsgemäßen Fachbodenträger an einer Korpuswand in einer Anfangsposition ohne Fachboden (Fig. 2a), in einer Neutralposition mit waagerechtem Fachboden (Fig. 2b) und in einer belasteten Position mit durchgebogenem Fachboden (Fig. 2c).

Der in **Fign. 1a bis 1c** gezeigte Fachbodenträger **1** ist ein einteiliges Teil (z.B. aus Zink-Druckguss) und dient zur Befestigung von Fachböden (Tablar) an einer Korpuswand aus Holz bzw. aus Holzwerkstoff (Spanplatte, MDF, HDF, ...).

Der einstückige Fachbodenträger 1 besteht aus einem Winkelstück **2**, einem Wandzapfen **3**, der an der ebenen Außenseite (Abstützseite) **4** des einen, in Montagelage vertikalen Schenkels **5** des Winkelstücks 2 horizontal absteht, und einem optionalen Haltezapfen **6**, der an der ebenen Außenseite (Auflageseite) **7** des anderen, in Montagelage horizontalen Schenkels **8** des Winkelstücks 2 vertikal nach oben absteht. Der horizontale Wandzapfen 3 ist an der Außenseite 4 des vertikalen Schenkels 5 etwa auf Höhe des horizontalen Schenkels 8 angeordnet, könnte aber auch deutlich weiter unten angeordnet sein.

Die Außenseiten 4, 7 der beiden Schenkel 5, 8 schließen einen Winkel a von nur ca. 87° ein. An der Außenseite 4 des vertikalen Schenkels 5 ist unmittelbar unterhalb des horizontalen Wandzapfens 3 ein geringfügig über die Außenseite 4 überstehender kurzer Vorsprung **10** angeformt, dessen Stirnseite mit der Außenseite 7 des horizontalen Schenkels 8 einen Winkel ß von 90° (α<ß≤90°) einschließt. Wie gezeigt, kann der Vorsprung 10 dreieckig mit nach unten weisender Spitze ausgebildet sein, aber alternativ auch jede andere Form haben. Dieser Vorsprung 10 geht sowohl seitlich als auch unten in die Außenseite 4 des vertikalen Schenkels 5 über.

Das freie Ende des horizontalen Wandzapfens 3 weist auf seiner Oberseite drei radial nach außen vorstehende Schneiden in Form von halbringförmigen Schneidrippen (Keilnasen) **11a-11c** auf, die zueinander axial versetzt sind. Die Rippenhöhe der Schneidrippen 11 a-11 c nimmt von der inneren Schneidrippe 11 a zur äußeren Schneidrippe 11 c hin zu, d.h., die äußere Schneidrippe 11 c hat die größte Rippenhöhe. Der Wandzapfen 3 weist auf seiner Unterseite einen halbrunden Auflageabschnitt **12** auf, der einenends über einen nach oben zurückversetzten (z.B. konischen) Hinterschnitt **13** in die Außenseite 4 des vertikalen Schenkels 5 übergeht und anderenends eine sich in Richtung auf die Zapfenendfläche verjüngende Schrägfläche **14** aufweist. Vorzugsweise ist der Auflageabschnitt 12 des Wandzapfens 3 zusätzlich aufgeraut.

In Fign. 2a-2c sind die verschiedenen Einbaupositionen des Fachbodenträgers 1 bei der Befestigung eines Fachbodens **21** an einer massiven hölzernen Möbelkorpuswand **22** gezeigt.
**Fig. 2a** zeigt die Anfangsposition des Fachbodenträgers 1, der mit seinem Wandzapfen 3 zunächst provisorisch unter ca. 12° Neigung schräg in eine Bohrung 23 der Korpuswand 22 eingesetzt ist.
Der Fachboden 21 wird mit einer Bohrung **24** auf den Haltezapfen 6 aufgesetzt und auf die Auflagefläche 8 des Fachbodenträgers 1 aufgelegt und der Fachbodenträger 1 in die in **Fig. 2b** gezeigte neutrale (waagrechte) Position gebracht. Dabei kippt der Fachbodenträger 1 unter Verschwenkung um den halbrunden Auflageabschnitt 12 des Wandzapfens 3, welcher sich im Eingangsbereich der Bohrung 24 flächenbündig nach unten hin abstützt, in die waagerechte Position ab, bis der Vorsprung 10 an der Korpusaußenseite **25** anliegt (1.Abstützstufe) und die Schneidrippen 11 a-11 c in den oberen Endbereich einschneiden. Die Schneidrippen 11 a-11 c können sich in der Bohrung 23 der Korpuswand 22 verkrallen, bevor die Last zu groß wird. Die Außenseite 4 ist - bedingt durch den Vorsprung 10 - mit etwas Abstand zur Korpusaußenseite 25 ausgerichtet. Im Ergebnis sind die Schneidrippen 11a-11c in der Bohrung 23 verankert, und der halbrunde Auflageabschnitt 12 des Wandzapfens 3 liegt flächenbündig unten an der Bohrung 23 an. Bei erstmaliger Belastung des Fachbodens 21 kippt der Fachbodenträger 1 weiter in die **Fig. 2c** gezeigte Position ab, bis die Außenseite 4 des vertikalen Schenkels 5 an der Korpusaußenseite 25 anliegt (2.Abstützstufe). Dabei drückt sich der Vorsprung 10 mit seiner nach unten weisenden Spitze in die Außenseite 25 der Korpuswand 22 ein, ohne dass dabei der verankerte Wandzapfen 3 aus der Bohrung 23 gezogen wird. Der Hinterschnitt 13 erleichtert das zusätzliche Abkippen und gräbt sich mit seinem scharfkantigen Rand in die untere, vordere Bohrungswandung der Bohrung 23 ein, wodurch der Hinterschnitt 13 mit Holz der Korpuswand 22 ausgefüllt wird und dem Herausziehen des Wandzapfens 3 zusätzlich entgegenwirkt. Im Ergebnis kann der Fachbodenträger 1 somit höhere Lasten aufnehmen. Aufgrund des nun leicht nach unten geneigten Außenseite 7 des horizontalen Schenkels 8 liegt der Auflagepunkt des Fachbodens 21 nahe der Korpuswand 22, so dass eine relativ geringe Hebelwirkung auf den horizontalen Schenkel 8 ausgeübt wird. Der Fachbodenträger 1 kann insgesamt eine gewisse Elastizität aufweisen, um größere Belastungen durch Verbiegen aufzufangen.

## Patentansprüche

1. Fachbodenträger (1) zur Befestigung an einer Korpuswand (22) aus Holz oder Holzwerkstoff, umfassend ein Winkelstück (2) mit einem in Montagelage vertikalen Schenkel (5) und einem in Montagelage horizontalen Schenkel (8) und einen Wandzapfen (3) zum Einsetzen in eine Bohrung (23) der Korpuswand (22), der an der Außenseite (4) des vertikalen Schenkels (5) horizontal abstehend angeformt ist,
**dadurch gekennzeichnet,**
**dass** die Außenseiten (4, 7) der beiden Schenkel (5, 8) einen Winkel (α) zwischen 85° und 88°, insbesondere von ca. 87°, einschließen und dass die Außenseite (4) des vertikalen Schenkels (5) unterhalb des horizontalen Wandzapfens (3) einen Vorsprung (10) zur Anlage an der Korpuswand (10) aufweist, dessen Stirnseite mit der Außenseite (7) des horizontalen Schenkels (8) einen Winkel (ß) einschließt, der größer als der Winkel (α) und maximal 90° ist.

2. Fachbodenträger nach Anspruch 1, **dadurch gekennzeichnet, dass** der Vorsprung (10) sich unmittelbar an den horizontalen Wandzapfen (3) anschließt.

3. Fachbodenträger nach Anspruch 1 oder 2, **dadurch gekennzeichnet, dass** der Vorsprung (10) zumindest seitlich und/oder unten in die Außenseite (4) des vertikalen Schenkels (5) übergeht.

4. Fachbodenträger nach einem der vorhergehenden Ansprüche, **dadurch gekennzeichnet, dass** der Vorsprung (10) dreieckig mit nach unten weisender Spitze ausgebildet ist.

5. Fachbodenträger nach einem der vorhergehenden Ansprüche, **dadurch gekennzeichnet, dass** das freie Ende des horizontalen Wandzapfens (3) auf seiner Oberseite eine oder mehrere radial nach außen vorstehende Schneiden (11 a-11 c) aufweist.

6. Fachbodenträger nach Anspruch 5, **dadurch gekennzeichnet, dass** die Schneide als Schneidrippe (11 a-11 c) ausgebildet ist.

7. Fachbodenträger nach einem der vorhergehenden Ansprüche, **dadurch gekennzeichnet, dass** der Wandzapfen (3) auf seiner Unterseite einen Auflageabschnitt (12) aufweist, der über einen nach innen zurückversetzten Hinterschnitt (13) in die Außenseite (4) des vertikalen Schenkels (5) übergeht.

8. Fachbodenträger nach einem der vorhergehenden Ansprüche, **dadurch gekennzeichnet, dass** an der Außenseite (7) des horizontalen Schenkels (8) ein vertikal nach oben abstehender Haltezapfen (6) angeformt ist.

9. Anordnung mit einer Korpuswand (22), einem Fachboden (21) und mit einem Fachbodenträger (1) nach einem der vorhergehenden Ansprüche, der mit seinem horizontalen Wandzapfen (3) in einer Bohrung (23) der Korpuswand (21) verankert ist, wobei der Fachboden (21) auf dem horizontalen Schenkel (8) des Fachbodenträgers (1) aufliegt und wobei der Vorsprung (10) des Fachbodenträgers (1) in die Außenseite (25) der Korpuswand (22) eingedrückt ist.

10. Anordnung nach Anspruch 9, **dadurch gekennzeichnet, dass** die eine oder mehreren Schneidrippen (11a-11c) des Wandzapfens (3) in die obere Bohrungswand der Bohrung (23) der Korpuswand (22) eingreifen.

11. Anordnung nach Anspruch 9 oder 10, **dadurch gekennzeichnet, dass** der Hinterschnitt (13) des Wandzapfens (3) in die untere Bohrungswand der Bohrung (23) der Korpuswand (22) eingegraben ist.

12. Anordnung nach einem der Ansprüche 9 bis 11, **dadurch gekennzeichnet, dass** der Fachbodenträger (1) mit einem vertikalen Haltezapfen (9) in einer Bohrung (24) des Fachbodens (22) verankert ist.

## Claims

1. Shelf bracket (1) for securing to a body wall (22) of wood or wood material, comprising an angular piece (2) having a member (5) which is vertical in the assembly position and having a member (8) which is horizontal in the assembly position, and a wall pin (3) which is for insertion into a hole (23) of the body wall (22) and which is formed so as to protrude horizontally at the outer side (4) of the vertical member (5),
**characterised in that**
the outer sides (4, 7) of the two members (5, 8) define an angle (α) between 85° and 88°, in particular approximately 87°, and **in that** the outer side (4) of the vertical member (5) has below the horizontal wall pin (3) a projection (10) which is for abutment on the body wall (10) and whose end face defines with the outer side (7) of the horizontal member (8) an angle (ß) which is greater than the angle (α) and which is a maximum of 90°.

2. Shelf bracket according to claim 1, **characterised in that** the projection (10) is directly in abutment with the horizontal wall pin (3).

3. Shelf bracket according to claim 1 or claim 2, **characterised in that** the projection (10) merges at least laterally and/or at the bottom into the outer side (4) of the vertical member (5).

4. Shelf bracket according to any one of the preceding claims, **characterised in that** the projection (10) is constructed in a triangular manner with a tip which faces downwards.

5. Shelf bracket according to any one of the preceding claims, **characterised in that** the free end of the horizontal wall pin (3) has at the upper side thereof one or more radially outwardly protruding cutting edges (11a - 11c).

6. Shelf bracket according to claim 5, **characterised in that** the cutting edge is constructed as a cutting rib (11a - 11c).

7. Shelf bracket according to any one of the preceding claims, **characterised in that** the wall pin (3) has at the lower side thereof a support portion (12) which merges via an inwardly recessed undercut portion (13) into the outer side (4) of the vertical member (5).

8. Shelf bracket according to any one of the preceding claims, **characterised in that** a vertically upwardly protruding retention pin (6) is formed on the outer side (7) of the horizontal member (8).

9. Arrangement having a body wall (22), a shelf (21) and having a shelf bracket (1) according to any one of the preceding claims, which is anchored with the horizontal wall pin (3) thereof in a hole (23) of the body wall (21), wherein the shelf (21) is positioned on the horizontal member (8) of the shelf bracket (1) and wherein the projection (10) of the shelf bracket (1) is pressed into the outer side (25) of the body wall (22).

10. Arrangement according to claim 9, **characterised in that** the one or more cutting ribs (11a-11c) of the wall pin (3) engage in the upper hole wall of the hole (23) of the body wall (22).

11. Arrangement according to claim 9 or claim 10, **characterised in that** the undercut portion (13) of the wall pin (3) is embedded in the lower hole wall of the hole (23) of the body wall (22).

12. Arrangement according to any one of claims 9 to 11, **characterised in that** the shelf bracket (1) is anchored with a vertical retention pin (9) in a hole (24) of the shelf bracket (22).

## Revendications

1. Support pour tablette (1) destiné à être fixé à une paroi de corps de meuble (22) en bois ou en matériau à base de bois, comprenant une équerre (2) avec une branche (5) verticale en position de montage et une branche (8) horizontale en position de montage, et avec un tenon mural (3) destiné à être inséré dans un perçage (23) de la paroi de corps de meuble (22), qui est formé de manière à faire saillie horizontalement sur la face extérieure (4) de la branche verticale (5),
**caractérisé en ce**
**que** les côtés extérieurs (4, 7) des deux branches (5, 8) font entre eux un angle (α) compris entre 85° et 88°, en particulier d'environ 87°, et
**que** la face extérieure (4) de la branche verticale (5) présente sous le tenon mural horizontal (3) une partie en saillie (10) destinée à s'appliquer contre la paroi de corps de meuble (10), dont la face frontale fait avec la face extérieure (7) de la branche horizontale (8) un angle (β) qui est plus grand que l'angle (α) et qui est au maximum de 90°.

2. Support pour tablette selon la revendication 1, **caractérisé en ce que** la partie en saillie (10) se raccorde directement au tenon mural horizontal (3).

3. Support pour tablette selon l'une des revendications 1 ou 2, **caractérisé en ce que** la partie en saillie (10) se confond au moins latéralement et/ou en bas avec la face extérieure (4) de la branche verticale (5).

4. Support pour tablette selon l'une des revendications précédentes, **caractérisé en ce que** la partie en saillie (10) est de forme triangulaire avec une pointe dirigée vers le bas.

5. Support pour tablette selon l'une des revendications précédentes, **caractérisé en ce que** l'extrémité libre du tenon mural horizontal (3) présente sur sa face supérieure un ou plusieurs tranchants (11a-11c) en saillie radiale vers l'extérieur.

6. Support pour tablette selon la revendication 5, **caractérisé en ce que** le tranchant est réalisé sous la forme d'une nervure coupante (11a-11c).

7. Support pour tablette selon l'une des revendications précédentes, **caractérisé en ce que** le tenon mural (3) présente sur sa face inférieure une portion d'appui (12) qui se confond, par l'intermédiaire d'une contre-dépouille (13) en retrait vers l'intérieur, avec la face extérieure (4) de la branche verticale (5).

8. Support pour tablette selon l'une des revendications précédentes, **caractérisé en ce qu'**un tenon de maintien (6) en saillie verticale vers le haut est formé sur la face extérieure (7) de la branche horizontale (8).

9. Agencement comprenant une paroi de corps de meuble (22), une tablette (21) et un support pour tablette (1) selon l'une des revendications précédentes qui, par son tenon mural horizontal (3), est ancré dans un perçage (23) de la paroi de corps de meuble (21), la tablette (21) reposant sur la branche horizontale (8) du support pour tablette (1) et la partie en saillie (10) du support pour tablette (1) étant enfoncée dans la face extérieure (25) de la paroi de corps de meuble (22).

10. Agencement selon la revendication 9, **caractérisé en ce que** la ou les nervure(s) coupante(s) (11a-11c) du tenon mural (3) s'engage(nt) dans la paroi de perçage supérieure du perçage (23) de la paroi de corps de meuble (22).

11. Agencement selon l'une des revendications 9 ou 10, **caractérisé en ce que** la contre-dépouille (13) du tenon mural (3) est enfouie dans la paroi de perçage inférieure du perçage (23) de la paroi de corps de meuble (22).

12. Agencement selon l'une des revendications 9 à 11, **caractérisé en ce que** le support pour tablette (1) est ancré par un tenon de maintien vertical (9) dans un perçage (24) de la tablette (22).
